# EUROPÄISCHE PATENTSCHRIFT

(11) **EP 2 543 803 B1**
(45) Veröffentlichungstag und Bekanntmachung des Hinweises auf die Patenterteilung: **17.10.2018**
(21) Anmeldenummer: 12174543.4
(22) Anmeldetag: 02.07.2012
(51) Int. Cl.: E05C 9/06, E05C 9/20

(54) **Treibstange für einen Treibstangenbeschlag**
Drive rod for a fitting on a connecting rod
Bielle pour une ferrure de bielle

(30) Priorität: 08.07.2011 DE 102011078860
(43) Veröffentlichungstag der Anmeldung: 09.01.2013
(73) Patentinhaber: Aug. Winkhaus GmbH & Co. KG, 48291 Telgte (DE)
(72) Erfinder: Schewe, Florian, 48369 Saerbeck (DE); Kaup, Ludger, 48165 Münster (DE)

(56) Entgegenhaltungen:
- AU-A1- 2008 202 457
- DE-A1- 2 105 911
- DE-A1- 10 154 477
- DE-U- 7 223 874

## Beschreibung

Die Erfindung betrifft eine Treibstange für einen Treibstangenbeschlag eines Fensters, einer Fenstertür oder dergleichen mit einem ersten Treibstangenabschnitt und einem zweiten Treibstangenabschnitt und mit einer formschlüssigen Verbindung zweier in einer Beschlagnut übereinander liegender Koppelabschnitte der Treibstangenabschnitte.

Ein in seiner Länge anpassbarer Treibstangenverschluss ist beispielsweise aus der DE 21 05 911 A1 bekannt. Bei diesem Treibstangenverschluss ist ein Verriegelungselement über einen Zapfen mit einem Treibstangenelement verbunden. Ein weiteres Treibstangenelement ist als Hohlprofil gestaltet und hat eine Nut, in welches Zähne des Verriegelungselementes eingreifen. Zur formschlüssigen Verbindung werden die beiden Treibstangenelemente gegeneinander verdreht, so dass die Zähne des Verriegelungselementes in das eine Treibstangenelement eindringen. Damit weist der Treibstangenverschluss mit dem Verriegelungselement ein separates Bauteil auf, welches aufwändig zu montieren ist.

Aus der DE 72 23 874 U ist ein Gestänge mit zwei miteinander verbundenen Gestängegliedern bekannt geworden. Eines der Gestängeglieder ist an einem Ende verformbar gestaltet, während das andere der Gestängeglieder an einem Ende eine Ausnehmung aufweist. Die Enden der Gestängeglieder sind zusammengesteckt und mittels eines Druckelementes ineinander verformt. Auch dieses Gestänge hat mit dem Druckelement ein separat zu montierendes Bauteil. Zudem ist die Positionen der einzelnen Gestängegliedern zueinander nur eingeschränkt verstellbar.

Eine Treibstange ist aus der DE 101 54 477 A1 bekannt. Bei dieser Treibstange hat ein Treibstangenabschnitt einen Klemmschuh zur Halterung einer Klemmfeder. Ein weiterer glatt gestalteter Treibstangenabschnitt wird in die Klemmfeder eingedrückt und ist damit kraftschlüssig gehalten. Die Treibstange besteht mit der Klemmfeder als separates Bauteil aus sehr vielen Bauteilen, was zu hohen Fertigungskosten führt. Weiterhin vermag die kraftschlüssige Verbindung der Treibstangenabschnitte nur geringe Kräfte zu übertragen.

Aus der EP 1 491 706 B1 ist ein Kraftübertragungsgestänge für Zubehörteile für Fenster und Türen mit zwei länglichen Elementen bekannt geworden. Eines der länglichen
Elemente hat eine Zahnreihe, während das andere der länglichen Elemente eine Aufnahme für ein separat zu montierendes Verriegelungsglied hat. Im übereinander liegenden Zustand werden die länglichen Elemente mittels des Verriegelungsgliedes formschlüssig miteinander verbunden. Durch die Zahnreihe in dem einen länglichen Element und die Aufnahme für das Verriegelungsglied in dem anderem länglichen Element sind die möglichen Positionen, in denen sich die länglichen Elemente miteinander verbinden lassen, durch ein von der Zahnreihe bestimmtes Raster festgelegt. Weiterhin besteht das Kraftübertragungsgestänge mit dem Verriegelungsglied aus sehr vielen Bauteilen, was zu hohen Fertigungskosten führt.

Der Erfindung liegt das Problem zugrunde, eine Treibstange der eingangs genannten Art so weiter zu bilden, dass sie besonders kostengünstig zu fertigen ist und die rasterfreie Verbindung der Treibstangenabschnitte ermöglicht.

Dieses Problem wird erfindungsgemäß dadurch gelöst, dass der Koppelabschnitt einer der Treibstangenabschnitte quer zur vorgesehenen Bewegungsrichtung der Treibstange angeordnete Schneid- oder Prägekanten aufweist und der Koppelabschnitt des anderen der Treibstangenabschnitte einen von den Schneid- oder Prägekanten schneid- oder verformbar ist, so dass eine formschlüssige Verbindung unmittelbar zwischen den Treibstangenabschnitten erzeugt ist.

Durch diese Gestaltung wird eine formschlüssige Verbindung unmittelbar zwischen den Treibstangenabschnitten erzeugt, indem die Schneid- oder Prägekanten des einen Treibstangenabschnitts den anderen Treibstangenabschnitt verformen. Ein zusätzlich zu montierendes Bauteil wie beim Stand der Technik ist daher nicht erforderlich. Die erfindungsgemäße Treibstange lässt sich daher besonders kostengünstig fertigen. Weiterhin lassen sich die Treibstangenabschnitte durch die Verformung des verformbaren Treibstangenabschnitts in beliebigen und damit rasterfreien Positionen miteinander verbinden.

Zur Vereinfachung der Montage der erfindungsgemäßen Treibstange trägt es bei, wenn die Schneid- oder Prägekanten an dem Koppelabschnitt des in der Beschlagnut an unterer Stelle anzuordnenden Treibstangenabschnitts angeordnet sind. Durch diese Gestaltung lässt sich der die Schneid- oder Prägekanten aufweisende Treibstangenabschnitt zuerst in der Beschlagnut montieren. Anschließend wird der andere Treibstangenabschnitt in die Beschlagnut eingesetzt und auf die Schneid- oder Prägekanten gedrückt. Durch die Verformung des zuletzt in die Beschlagnut eingesetzten Treibstangenabschnitts ist die Treibstange an dieser Stelle montiert.

Zur weiteren Vereinfachung der Montage der erfindungsgemäßen Treibstange trägt es bei, wenn der die Schneid- oder Prägekanten aufweisende Treibstangenabschnitt eine höhere Festigkeit aufweist als der andere Treibstangenabschnitt.

Treibstangenbeschläge weisen verschiedene Funktionselemente wie Verschluss, Kantengetriebe oder Eckumlenkung auf, welche meist sehr stabil gefertigt sein müssen. Solche Treibstangenbeschläge lassen sich gemäß einer anderen vorteilhaften Weiterbildung der Erfindung besonders kostengünstig fertigen, wenn der die Schneid- oder Prägekanten aufweisende Treibstangenabschnitt Teil eines Verschlusses, einer Eckumlenkung oder eines Kantengetriebes des Treibstangenbeschlages ist. Durch diese Gestaltung kann der von den Schneid- oder Prägekanten verformbare Treibstangenabschnitt besonders einfach aufgebaut und beispielsweise als Meterware gefertigt sein. Der verformbare Treibstangenabschnitt verbindet damit die mit einer höheren Stabilität gefertigten Treibstangenabschnitte der Funktionselemente.

Zur weiteren Verringerung der Fertigungskosten der erfindungsgemäßen Treibstange trägt es bei, wenn der von den Schneid- oder Prägekanten verformbare Treibstangenabschnitt aus Kunststoff gefertigt ist.

Zur weiteren Verringerung der Fertigungskosten der erfindungsgemäßen Treibstange trägt es bei, wenn der die Schneid- oder Prägekanten aufweisende Treibstangenabschnitt aus Zinkdruckguss gefertigt ist.

Der die Schneid- oder Prägekanten aufweisende Treibstangenabschnitt gestaltet sich gemäß einer anderen vorteilhaften Weiterbildung der Erfindung konstruktiv besonders einfach, wenn der die Schneid- oder Prägekanten aufweisende Treibstangenabschnitt im Querschnitt U-förmig mit einer zur Abstützung am Boden der Beschlagnut vorgesehenen Basis und davon abstehenden Schenkeln gestaltet ist und wenn eine Reihe Schneid- oder Prägekanten an zumindest einer der Innenseiten der Schenkel angeordnet ist. Durch diese Gestaltung sind die Schneid- oder Prägekanten als Verzahnung ausgebildet und ermöglichen die Verbindung mit dem verformbaren Treibstangenabschnitt in beliebigen Positionen. Vorzugsweise haben die Innenseiten der Schenkel jeweils eine Reihe Schneid- oder Prägekanten.

Die erfindungsgemäße Treibstange ermöglicht einen besonders großen Längenausgleich zwischen den Treibstangenabschnitten, wenn die Schneid- oder Prägekanten von den Innenseiten der Schenkel hervorstehen. Durch diese Gestaltung lässt sich der verformbare Treibstangenabschnitt über eine beliebige Länge in den gesamten U-förmigen Querschnitt des die Schneid- oder Prägekanten aufweisenden Treibstangenabschnitts einfügen. Die Schneid- oder Prägekanten müssen nur an einem Teilbereich der Schenkel angeordnet sein. Eine Fortsetzung der Reihe der Schneid- oder Prägekanten über die gesamte Länge des U-förmigen Querschnitts ist nicht erforderlich.

Ein Herausfallen der Treibstangenabschnitte aus den Verbindungen an den Schneid- oder Prägekanten lässt sich gemäß einer anderen vorteilhaften Weiterbildung der Erfindung einfach vermeiden, wenn die Treibstangenabschnitte über eine Rastverbindung miteinander verbunden sind.

Die Rastverbindung gestaltet sich gemäß einer anderen vorteilhaften Weiterbildung der Erfindung konstruktiv besonders einfach, wenn die Rastverbindung einen sich längs der vorgesehenen Bewegungsrichtung der Treibstange erstreckende Rasthaken aufweist.

Zur weiteren Erhöhung der Stabilität der erfindungsgemäßen Treibstange trägt es bei, wenn der Rasthaken an der Außenseite der Schenkel des im Querschnitt U-förmig gestalteten Treibstangenabschnitts angeordnet ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einer erfindungsgemäßen Treibstange,
- Fig. 2: vergrößert einen Teilschnitt durch das Fenster aus Figur 1 entlang der Linie II - II,
- Fig. 3: eine Schnittdarstellung durch die Treibstange entlang der Linie III - III aus Figur 2,
- Fig. 4: perspektivisch zwei Treibstangenabschnitte vor der Montage,
- Fig. 5: die Treibstangenabschnitte aus Figur 4 in einer weiteren Ansicht.

Figur 1 zeigt ein Fenster mit einem gegen einen Rahmen 1 schwenkbaren Flügel 2 und mit einem Treibstangenbeschlag 3 zur Verriegelung des Flügels 2 in dem Rahmen 1. Der Treibstangenbeschlag 3 hat ein von einer Handhabe 4 antreibbares Kantengetriebe 5 zum Antrieb einer längsverschieblichen Treibstange 6. Die Treibstange 6 ist über Eckumlenkungen 7 zu Verschlüssen 8 geführt. Das Kantengetriebe 5, die Eckumlenkungen 7 und die Verschlüsse 8 sind Funktionselemente des Treibstangenbeschlages 3 und weisen jeweils Treibstangenabschnitte 9 auf, die über im Flügel 2 geführte Treibstangenabschnitte 10 miteinander verbunden sind.

Figur 2 zeigt vergrößert eine Schnittdarstellung durch den Flügel 2 des Fensters aus Figur 1 im Bereich des Kantengetriebes 5 und der senkrecht zur Zeichenebene verschieblichen Treibstange 6. Das Kantengetriebe 5 ist an dem Flügel 2 befestigt. Einer der Treibstangenabschnitte 9 liegt an einem Boden einer Beschlagnut 11 des Fensters an, während der andere Treibstangenabschnitt 10 darüber liegt. Die Treibstangenabschnitte 9, 10 sind über eine Rastverbindung 12 mit in Bewegungsrichtung der Treibstange 6 angeordneten Rasthaken 13 miteinander verbunden. Eine der Treibstangenabschnitte 9 ist im Querschnitt U-förmig mit einer am Boden der Beschlagnut 11 geführten Basis 14 und mit davon abstehenden Schenkeln 15, 16 gestaltet. Dieser Treibstangenabschnitt 9 ist Teil des Kantengetriebes 5. Der darüber liegende Treibstangenabschnitt 10 verbindet den U-förmigen Treibstangenabschnitt 9 mit den in Figur 1 beschriebenen Treibstangenabschnitten der übrigen Funktionselemente des Treibstangenbeschlages 3.

Figur 3 zeigt in einer Schnittdarstellung durch die Treibstange 6 aus Figur 2 entlang der Linie III - III, dass die Treibstangenabschnitte 9, 10 formschlüssig miteinander verbunden sind. Die Treibstangenabschnitte 9, 10 weisen zu ihrer Verbindung jeweils Koppelabschnitte 17, 18 auf. Der als Teil des Kantengetriebes 5 ausgebildete Treibstangenabschnitt 9 hat an den Innenseiten seiner Schenkel 15, 16 jeweils eine Reihe von Schneid- oder Prägekanten 19, 20 und ist aus Metall gefertigt. Der andere der Treibstangenabschnitte 10 ist aus einem von den Schneid- oder Prägekanten 19, 20 verformbaren Material, wie beispielsweise Kunststoff gefertigt.

Zur Montage des Treibstangenbeschlages 3 wird zunächst das Kantengetriebe 5 und die anderen Funktionselemente mit den jeweils eigenen Treibstangenabschnitten 9 aus Figur 1 in dem Flügel 2 befestigt. Anschließend werden einzelne Treibstangenabschnitte 10 zur Verbindung der Funktionselemente in deren Treibstangenabschnitte 9 gedrückt. Dabei schneiden oder prägen sich die Schneid- oder Prägekanten 19, 20 in die aus verformbarem Material gefertigten Treibstangenabschnitte 10 ein, bis die Rastverbindungen 12 einschnappen. Damit ist der Treibstangenbeschlag 3 montiert.

Figur 4 und 5 zeigen die aneinander grenzenden Bereiche der miteinander zu verbindenden Treibstangenabschnitte 9, 10 von einander gegenüberliegenden Ansichten. Hierbei ist zu erkennen, dass die Reihe der Schneid- oder Prägekanten 19, 20 erhaben ist, so dass der entsprechende Koppelabschnitt 18 des anderen Treibstangenabschnitts 10 in beliebigen Positionen auf dem Koppelabschnitt 17 des einen Treibstangenabschnitts 9 montiert werden kann. Die Schneid- oder Prägekanten 19, 20 können selbstverständlich zur Vereinfachung der Montage nicht dargestellte Einführschrägen aufweisen.

## Patentansprüche

1. Treibstange (6) für einen Treibstangenbeschlag (3) eines Fensters, einer Fenstertür oder dergleichen mit einem ersten Treibstangenabschnitt (9) und einem zweiten Treibstangenabschnitt (10) und mit einer formschlüssigen Verbindung zweier in einer Beschlagnut (11) übereinander liegender Koppelabschnitte (17, 18) der Treibstangenabschnitte (9, 10), **dadurch gekennzeichnet, dass** der Koppelabschnitt (17) einer der Treibstangenabschnitte (9) quer zur vorgesehenen Bewegungsrichtung der Treibstange (6) angeordnete Schneid- oder Prägekanten (19, 20) aufweist und der Koppelabschnitt (18) des anderen der Treibstangenabschnitte (10) einen von den Schneid- oder Prägekanten (19, 20) schneid- oder verformbar ist, so dass eine formschlüssige Verbindung unmittelbar zwischen den Treibstangenabschnitten (9, 10) erzeugt ist.

2. Treibstange nach Anspruch 1, **dadurch gekennzeichnet, dass** die Schneid- oder Prägekanten (19, 20) an dem Koppelabschnitt (17) des in der Beschlagnut (11) an unterer Stelle anzuordnenden Treibstangenabschnitts (9) angeordnet sind.

3. Treibstange nach Anspruch 1 oder 2, **dadurch gekennzeichnet, dass** der die Schneid- oder Prägekanten (19, 20) aufweisende Treibstangenabschnitt (9) eine höhere Festigkeit aufweist als der andere Treibstangenabschnitt (10).

4. Treibstange nach einem der Ansprüche 1 bis 3, **dadurch gekennzeichnet, dass** der die Schneid- oder Prägekanten (19, 20) aufweisende Treibstangenabschnitt (9) Teil eines Verschlusses (8), einer Eckumlenkung (7) oder eines Kantengetriebes (5) des Treibstangenbeschlages (3) ist.

5. Treibstange nach einem der Ansprüche 1 bis 4, **dadurch gekennzeichnet, dass** der von den Schneid- oder Prägekanten (19, 20) verformbare Treibstangenabschnitt (10) aus Kunststoff gefertigt ist.

6. Treibstange nach einem der Ansprüche 1 bis 5, **dadurch gekennzeichnet, dass** der die Schneid- oder Prägekanten (19, 20) aufweisende Treibstangenabschnitt (9) aus Zinkdruckguss gefertigt ist.

7. Treibstange nach einem der Ansprüche 1 bis 6, **dadurch gekennzeichnet, dass** der die Schneid- oder Prägekanten (19, 20) aufweisende Treibstangenabschnitt (9) im Querschnitt U-förmig mit einer zur Abstützung am Boden der Beschlagnut (11) vorgesehenen Basis (14) und davon abstehenden Schenkeln (15, 16) gestaltet ist und dass eine Reihe Schneid- oder Prägekanten (19, 20) an zumindest einer der Innenseiten der Schenkel (15, 16) angeordnet ist.

8. Treibstange nach Anspruch 7, **dadurch gekennzeichnet, dass** die Schneid- oder Prägekanten (19, 20) von den Innenseiten der Schenkel (15, 16) hervorstehen.

9. Treibstange nach einem der Ansprüche 1 bis 8, **dadurch gekennzeichnet, dass** die Treibstangenabschnitte (9, 10) über eine Rastverbindung (12) miteinander verbunden sind.

10. Treibstange nach Anspruch 9, **dadurch gekennzeichnet, dass** die Rastverbindung (12) einen sich längs der vorgesehenen Bewegungsrichtung der Treibstange (6) erstreckende Rasthaken (13) aufweist.

11. Treibstange nach Anspruch 10, **dadurch gekennzeichnet, dass** der Rasthaken (13) an der Außenseite der Schenkel (15, 16) des im Querschnitt U-förmig gestalteten Treibstangenabschnitts (9) angeordnet ist.

## Claims

1. A drive rod (6) for a drive rod fitting (3) of a window, a French window or the like having a first drive rod section (9) and a second drive rod section (10) and having a positive connection of two coupling sections (17, 18) of the drive rod sections (9, 10) lying one above the other in a fitting groove (11), **characterized in that** the coupling section (17) of one of the drive rod sections (9) has cutting- or impressing edges (19, 20) arranged transversely to the intended direction of movement of the drive rod (6) and the coupling section (18) of the other of the drive rod sections (10) is one which can be cut or deformed by the cutting- or impressing edges (19, 20), so that a positive connection is generated directly between the drive rod sections (9, 10).

2. A drive rod according to Claim 1, **characterized in that** the cutting- or impressing edges (19, 20) are arranged on the coupling section (17) of the drive rod section (9) to be arranged in the fitting groove (11) in the lower position.

3. A drive rod according to Claim 1 or 2, **characterized in that** the drive rod section (9) having the cutting- or impressing edges (19, 20) has a higher strength than the other drive rod section (10).

4. A drive rod according to any one of Claims 1 to 3, **characterized in that** the drive rod section (9) having the cutting- or impressing edges (19, 20) is part of a closure (8), a corner deflector (7) or an edge gear (5) of the drive rod fitting (3).

5. A drive rod according to any one of Claims 1 to 4, **characterized in that** the drive rod section (10) which can be deformed by the cutting- or impressing edges (19, 20) is made of plastic.

6. A drive rod according to any one of Claims 1 to 5, **characterized in that** the drive rod section (9) having the cutting- or impressing edges (19, 20) is made of zinc die-cast.

7. A drive rod according to any one of the Claims 1 to 6, **characterized in that** the drive rod section (9) having the cutting- or impressing edges (19, 20) is designed in cross section in a U-shaped manner with a base (14) provided for support at the bottom of the fitting groove (11) and legs (15, 16) projecting therefrom and that a row of cutting- or impressing edges (19, 20) is arranged on at least one of the inner sides of the legs (15, 16).

8. A drive rod according to Claim 7, **characterized in that** the cutting- or impressing edges (19, 20) protrude from the inner sides of the legs (15, 16).

9. A drive rod according to any one of the Claims 1 to 8, **characterized in that** the drive rod sections (9, 10) are connected with each other via a latching connection (12).

10. A drive rod according to Claim 9, **characterized in that** the latching connection (12) has a latching hook (13) extending along the intended direction of movement of the drive rod (6).

11. A drive rod according to Claim 10, **characterized in that** the latching hook (13) is arranged on the outside of the legs (15, 16) of the drive rod section (9) designed in cross section in a U-shaped manner.

## Revendications

1. Crémone (6) pour une ferrure à crémone (3) d'une fenêtre, d'une porte-fenêtre ou autre, avec une première section de crémone (9) et une deuxième section de crémone (10) et avec une liaison par complémentarité de forme de deux sections de couplage (17, 18) des sections de crémone (9, 10) situées l'une sur l'autre dans une rainure de garniture (11), **caractérisée en ce que** la section de couplage (17) d'une des sections de crémone (9) comprend des arêtes de coupe ou d'estampage (19, 20) disposée transversalement au sens de déplacement prévu de la crémone (6) et la section de couplage (18) de l'autre des sections de crémone (10) peut être découpée ou déformée par les arêtes de coupe ou d'estampage (19, 20), de façon à former une liaison par complémentarité de forme directement entre les sections de crémone (9, 10).

2. Crémone selon la revendication 1, **caractérisée en ce que** les arêtes de coupe ou d'estampage (19, 20) sont disposées sur la section de couplage (17) de la section de crémone (9) à disposer dans la rainure de garniture (11) en position basse.

3. Crémone selon la revendication 1 ou 2, **caractérisée en ce que** la section de crémone (9) comprenant les arêtes de coupe ou d'estampage (19, 20) présente une solidité supérieure à celle de l'autre section de crémone (10).

4. Crémone selon l'une des revendications 1 à 3, **caractérisée en ce que** la section de crémone (9) comprenant les arêtes de coupe ou d'estampage (19, 20) fait partie d'une fermeture (8), d'un renvoi d'angle (7) ou d'un engrenage de commande (5) de la ferrure à crémone (3).

5. Crémone selon l'une des revendications 1 à 4, **caractérisée en ce que** la section de crémone (10) déformable par les arêtes de coupe ou d'estampage (19, 20) est constituée d'une matière plastique.

6. Crémone selon l'une des revendications 1 à 5, **caractérisée en ce que** la section de crémone (9) comprenant les arêtes de coupe ou d'estampage (19, 20) est constituée d'une fonte de zinc.

7. Crémone selon l'une des revendications 1 à 6, **caractérisée en ce que** la section de crémone (9) comprenant les arêtes de coupe ou d'estampage (19, 20) présente une section en forme de U avec une base (14) prévue pour l'appui contre le fond de la rainure de garniture (11) et des branches (15, 16) qui s'en éloignent et **en ce qu'**une série d'arêtes de coupe ou d'estampage (19, 20) est disposée sur au moins un des côtés internes des branches (15, 16).

8. Crémone selon la revendication 7, **caractérisée en ce que** les arêtes de coupe ou d'estampage (19, 20) dépassent des côtés internes des branches (15, 16).

9. Crémone selon l'une des revendications 1 à 8, **caractérisée en ce que** les sections de crémone (9, 10) sont reliées entre elles par l'intermédiaire d'une liaison d'encliquetage (12).

10. Crémone selon la revendication 9, **caractérisée en ce que** la liaison d'encliquetage (12) comprend un crochet d'encliquetage (13) s'étendant le long du sens de déplacement prévu de la crémone (6).

11. Crémone selon la revendication 10, **caractérisée en ce que** le crochet d'encliquetage (13) est disposé sur le côté externe des branches (15, 16) de la section de crémone (9) présentant une section en forme de U.
